# EUROPÄISCHE PATENTSCHRIFT

(11) **EP 3 452 749 B1**
(45) Veröffentlichungstag und Bekanntmachung des Hinweises auf die Patenterteilung: **23.03.2022**
(21) Anmeldenummer: 17721051.5
(22) Anmeldetag: 04.05.2017
(51) Int. Cl.: F17C 1/12, F17C 13/00

(54) **TRANSPORTBEHÄLTER**
TRANSPORT CONTAINER
CONTENEUR

(30) Priorität: 04.05.2016 EP 16000998
(43) Veröffentlichungstag der Anmeldung: 13.03.2019
(73) Patentinhaber: Linde GmbH, 82049 Pullach (DE)
(72) Erfinder: POSSELT, Heinz, 83043 Bad Aibling (DE); PARKKONEN, Marko, 44254 Ytterby (SE)
(74) Vertreter: Meilinger, Claudia Sabine
(86) Internationale Anmeldenummer: PCT/EP2017/025109
(87) Internationale Veröffentlichungsnummer: WO 2017/190848

(56) Entgegenhaltungen:
- EP-A2- 1 039 211
- US-A- 3 119 238
- US-A- 3 416 693
- US-A- 3 782 128
- US-A- 4 291 541
- US-A- 4 718 239
- "Multilayer insulation", Wikipedia.de , 18. Januar 2016 (2016-01-18), XP002762835, Gefunden im Internet: URL:https://de.wikipedia.org/w/index.php?t itle=Multilayer_Insulation&oldid=150369290 [gefunden am 2016-10-12]

## Beschreibung

Die Erfindung betrifft einen Transportbehälter für Helium.

Helium wird zusammen mit Erdgas gefördert. Ein Transport großer Mengen Helium ist aus ökonomischen Gründen nur in flüssiger beziehungsweise überkritischer Form, das heißt, bei einer Temperatur von etwa 4,2 bis 6 K und unter einem Druck von 1 bis 6 bar sinnvoll. Zum Transport des flüssigen beziehungsweise überkritischen Heliums werden Transportbehälter eingesetzt, die, um einen zu schnellen Druckanstieg des Heliums zu vermeiden, aufwendig thermisch isoliert werden. Derartige Transportbehälter können beispielsweise mit Hilfe von flüssigem Stickstoff gekühlt werden. Hierbei wird ein mit dem flüssigen Stickstoff gekühlter thermischer Schild vorgesehen. Der thermische Schild schirmt einen Innenbehälter des Transportbehälters ab. In dem Innenbehälter ist das flüssige beziehungsweise tiefkalte Helium aufgenommen. Die Haltezeit für das flüssige beziehungsweise tiefkalte Helium beträgt bei derartigen Transportbehältern 35 bis 40 Tage, das heißt, nach dieser Zeit ist der Druck im Innenbehälter auf den Maximalwert von 6 bar gestiegen. Der Vorrat an flüssigem Stickstoff reicht für etwa 35 Tage aus. Die thermische Dämmung des Transportbehälters besteht aus einer HochVakuum-Vielschichtisolierung.

Die EP 1 673 745 B1 beschreibt einen derartigen Transportbehälter für flüssiges Helium. Der Transportbehälter umfasst einen Innenbehälter, in dem das flüssige Helium aufgenommen ist, einen thermischen Schild, der den Innenbehälter teilweise abdeckt, einen Kühlmittelbehälter, in dem eine kryogene Flüssigkeit zum Kühlen des thermischen Schilds aufgenommen ist, und einen Außenbehälter, in dem der Innenbehälter, der thermische Schild und der Kühlmittelbehälter angeordnet sind.

Die US 3,119,238 A zeigt einen Dewar-Behälter für ein Tiefsttemperaturmedium. Der Dewar-Behälter umfasst einen Innenbehälter, der über einen Spalt von einem Schild umgeben ist. Weiterhin ist der Schild außenseitig von einem weiteren Behälter, in dem eine Flüssigkeit vorgesehen ist, umgeben, wobei ein weiterer Spalt dazwischen vorgesehen ist. Ferner umfasst der Dewar-Behälter Rollen, um diesen in einem Raum bewegen zu können.

Vor diesem Hintergrund besteht die Aufgabe der vorliegenden Erfindung darin, einen verbesserten Transportbehälter zur Verfügung zu stellen.

Demgemäß wird ein Transportbehälter für Helium vorgeschlagen. Der Transportbehälter umfasst einen Innenbehälter zum Aufnehmen des Heliums, ein Isolationselement, das außenseitig an dem Innenbehälter vorgesehen ist, einen Kühlmittelbehälter zum Aufnehmen einer kryogenen Flüssigkeit, einen Außenbehälter, in dem der Innenbehälter und der Kühlmittelbehälter aufgenommen sind, und einen thermischen Schild, der mit Hilfe der kryogenen Flüssigkeit aktiv kühlbar ist und in dem der Innenbehälter aufgenommen ist, wobei zwischen dem Isolationselement und dem thermischen Schild ein umlaufender Spalt vorgesehen ist, und wobei das Isolationselement eine dem thermischen Schild zugewandte Kupferschicht aufweist. Das Isolationselement weist eine zwischen dem Innenbehälter und der Kupferschicht angeordnete mehrlagige Isolationsschicht auf.

Der Innenbehälter kann auch als Heliumbehälter oder Innentank bezeichnet werden. Der Transportbehälter kann auch als Helium-Transportbehälter bezeichnet werden. Das Helium kann als flüssiges oder tiefkaltes Helium bezeichnet werden. Das Helium ist insbesondere ebenfalls eine kryogene Flüssigkeit. Der Transportbehälter ist insbesondere dazu eingerichtet, das Helium in tiefkalter oder flüssiger beziehungsweise in überkritischer Form zu transportieren. In der Thermodynamik ist der kritische Punkt ein thermodynamischer Zustand eines Stoffes, der sich durch Angleichen der Dichten von flüssiger und Gasphase kennzeichnet. Die Unterschiede zwischen beiden Aggregatzuständen hören an diesem Punkt auf zu existieren. In einem Phasendiagramm stellt der Punkt das obere Ende der Dampfdruckkurve dar. Das Helium wird in flüssiger beziehungsweise tiefkalter Form in den Innenbehälter eingefüllt. In dem Innenbehälter bilden sich dann eine Flüssigkeitszone mit flüssigem Helium und eine Gaszone mit gasförmigem Helium. Das Helium weist also nach dem Einfüllen in den Innenbehälter zwei Phasen mit unterschiedlichen Aggregatzuständen, nämlich flüssig und gasförmig, auf. Das heißt, in dem Innenbehälter befindet sich eine Phasengrenze zwischen dem flüssigen Helium und dem gasförmigen Helium. Nach einer gewissen Zeit, das heißt, wenn der Druck in dem Innenbehälter steigt, wird das sich in dem Innenbehälter befindende Helium einphasig. Die Phasengrenze existiert dann nicht mehr und das Helium ist überkritisch.

Die kryogene Flüssigkeit oder das Kryogen ist vorzugsweise flüssiger Stickstoff. Die kryogene Flüssigkeit kann alternativ beispielsweise auch flüssiger Wasserstoff oder flüssiger Sauerstoff sein. Darunter, dass der thermische Schild aktiv kühlbar oder aktiv gekühlt ist, ist zu verstehen, dass der thermische Schild von der kryogenen Flüssigkeit zumindest partiell durchströmt oder umströmt wird, um diesen zu kühlen. Insbesondere ist der thermische Schild nur in einem Betriebszustand, das heißt, dann wenn der Innenbehälter mit Helium gefüllt ist, aktiv gekühlt. Wenn die kryogene Flüssigkeit verbraucht ist, kann der thermische Schild auch ungekühlt sein. Bei dem aktiven Kühlen des thermischen Schilds kann die kryogene Flüssigkeit sieden und verdampfen. Der thermische Schild weist hierdurch eine Temperatur auf, die annähernd oder genau dem Siedepunkt der kryogenen Flüssigkeit entspricht. Der Siedepunkt der kryogenen Flüssigkeit ist vorzugsweise höher als der Siedepunkt des flüssigen Heliums. Der thermische Schild ist insbesondere innerhalb des Außenbehälters angeordnet.

Vorzugsweise weist der Innenbehälter und insbesondere das Isolationselement außenseitig eine Temperatur auf, die annähernd oder genau der Temperatur des Heliums entspricht. Der thermische Schild kann einen rohrförmigen Basisabschnitt und einen den Basisabschnitt stirnseitig abschließenden Deckelabschnitt aufweisen, der zwischen dem Innenbehälter und dem Kühlmittelbehälter angeordnet ist. Vorzugsweise schließt der Deckelabschnitt den Basisabschnitt dabei stirnseitig vollständig ab. Der Basisabschnitt des thermischen Schilds kann einen kreisrunden oder einen annähernd kreisrunden Querschnitt aufweisen. Der Außenbehälter, der Innenbehälter, der Kühlmittelbehälter und der thermische Schild können rotationssymmetrisch zu einer gemeinsamen Symmetrie- oder Mittelachse aufgebaut sein. Der Innenbehälter und der Außenbehälter sind vorzugsweise aus Edelstahl gefertigt. Der Innenbehälter weist vorzugsweise einen rohrförmigen Basisabschnitt auf, der beidseitig mit gewölbten Deckelabschnitten verschlossen ist. Der Innenbehälter ist fluiddicht. Der Außenbehälter weist vorzugsweise ebenfalls einen rohrförmigen Basisabschnitt auf, der stirnseitig beidseits von Deckelabschnitten verschlossen ist. Der Basisabschnitt des Innenbehälters und/oder der Basisabschnitt des Außenbehälters können einen einen kreisrunden oder einen annähernd kreisrunden Querschnitt aufweisen.

Dadurch, dass zwischen dem Isolationselement und dem thermischen Schild der umlaufende Spalt vorgesehen ist, weist das Isolationselement keinen mechanischen Kontakt zu dem thermischen Schild auf. Hierdurch kann Wärme von den Oberflächen des Innenbehälters nur durch Strahlung und Restgasleitung auf den thermischen Schild übertragen werden. Dadurch, dass der thermische Schild vorgesehen ist, ist ferner gewährleistet, dass der Innenbehälter nur von Flächen umgeben ist, die eine dem Siedepunkt der kryogenen Flüssigkeit (Siedepunkt Stickstoff bei 1,3 bara: 79,5 K) entsprechende Temperatur aufweisen. Hierdurch besteht zwischen dem thermischen Schild (79,5 K) und dem Innenbehälter (Temperatur des Heliums bei 1 bara bis 6 bara: 4,2 bis 6 K) im Vergleich zur Umgebung des Außenbehälters nur eine geringe Temperaturdifferenz. Hierdurch kann die Haltezeit für das flüssige Helium im Vergleich zu bekannten Transportbehältern deutlich verlängert werden.

Der Transportbehälter weist insbesondere eine Helium-Haltezeit von mindestens 45 Tagen auf, und der Vorrat der kryogenen Flüssigkeit reicht für mindestens 40 Tage aus. Ein Zwischenraum zwischen dem Innenbehälter und dem Außenbehälter ist bevorzugt evakuiert. Um im Falle eines Zusammenbruchs des Vakuums das in dem Innenbehälter enthaltene Helium über an diesem vorgesehene Sicherheitsventile ablassen zu können, ist der Innenbehälter mit dem Isolationselement umgeben, das auch im Nicht-Vakuum-Fall den Wärmeinfall reduziert. Hierdurch weist das Isolationselement die Funktion einer Notisolierung für den Fall eines Vakuumzusammenbruchs auf.

Die Kupferschicht kann eine Kupferfolie oder eine bedampfte Aluminiumfolie sein. Die Kupferschicht weist eine metallisch blanke Oberfläche auf. Das heißt, die Kupferschicht ist nicht oberflächenbeschichtet oder oxidiert. Da die Emissivität der Kupferschicht mit abnehmender Temperatur abnimmt, nimmt auch der Wärmeübergang durch Strahlung ab, so dass der Gesamtwärmeeinfall auf den Innenbehälter auf unter 6 W über die gesamte Helium-Haltezeit gedrückt werden kann.

Die Kupferschicht weist vorzugsweise eine Dicke von zumindest 5 Mikrometer, besonders bevorzugt von mindestens 10 Mikrometer, bevorzugt von weniger als 20 Mikrometer, besonders bevorzugt im Bereich von 10 bis 20 Mikrometer auf. Die Kupferschicht weist vorzugweise einen Massenanteil von Kupfer von zumindest 95% Kupfer, besonders bevorzugt von 99% Kupfer und weiter besonders bevorzugt von mindestens 99,9% Kupfer auf. Die Kupferschicht weist vorzugweise eine von Verunreinigungen, wie beispielsweise Fetten oder Ölen, freie Oberfläche auf.

Gemäß einer Ausführungsform weist der umlaufende Spalt eine Spaltbreite von 5 bis 15 Millimeter, bevorzugt von 10 Millimeter, auf.

Darunter, dass der Spalt umlaufend ist, ist zu verstehen, dass der Spalt vollständig um den Innenbehälter herumgeführt ist. Insbesondere ist der Spalt auch an den Deckelabschnitten des Innenbehälters vorgesehen.

Gemäß einer weiteren Ausführungsform ist der umlaufende Spalt evakuiert.

Hierdurch ist gewährleistet, dass Wärme von dem Innenbehälter nur durch Strahlung und Restgasleitung auf den thermischen Schild übertragen werden kann.

Das Isolationselement weist eine zwischen dem Innenbehälter und der Kupferschicht angeordnete mehrlagige Isolationsschicht auf.

Die Isolationsschicht kann eine sogenannte MLI (engl.: multilayer-insulation) sein. Die Kupferschicht ist vorzugsweise eine zusätzliche Lage einer glatten Kupferfolie aus hochreinem blankem Kupfer, die stramm und ohne Falten auf die LMI aufgezogen ist.

Gemäß einer weiteren Ausführungsform weist die mehrlagige Isolationsschicht mehrere abwechselnd angeordnete Lagen aus Aluminiumfolie und Glaspapier auf.

Die Lagen aus Aluminiumfolie dienen dabei als Reflektor und als mechanische Fixierung für die Lagen aus Glaspapier, die die thermische Dämmung für den Fall des Vakuumzusammenbruchs gewährleisten. Die Aluminiumfolie kann perforiert und geprägt sein.

Gemäß einer weiteren Ausführungsform sind die Lagen aus Aluminiumfolie und Glaspapier spaltfrei auf dem Innenbehälter aufgebracht.

Unter spaltfrei ist zu verstehen, dass die Lagen aus Aluminiumfolie flächig an den Lagen aus Glaspapier anliegen. Bei dem Aufbringen der mehrlagigen Isolationsschicht auf den Innenbehälter wird dabei auf eine möglichst hohe mechanische Pressung der Lagen aus Aluminiumfolie und Glaspapier geachtet, um zu erreichen, dass alle Lagen möglichst isotherm sind. Eine isotherme Zustandsänderung ist eine thermodynamische Zustandsänderung, bei der die Temperatur unverändert bleibt.

Gemäß einer weiteren Ausführungsform ist die Kupferschicht eine Kupferfolie.

Insbesondere ist die Kupferschicht eine Folie aus hochreinem blankem Kupfer, die stramm und ohne Falten auf die mehrlagige Isolationsschicht aufgezogen ist.

Gemäß einer weiteren Ausführungsform umfasst der Transportbehälter ferner eine zwischen dem thermischen Schild und dem Außenbehälter angeordnete mehrlagige Isolationsschicht.

Die Isolationsschicht ist vorzugsweise ebenfalls eine MLI. Die Isolationsschicht füllt vorzugsweise einen zwischen dem thermischen Schild und dem Außenbehälter vorgesehenen Zwischenraum vollständig aus, so dass die Isolationsschicht sowohl den thermischen Schild als auch den Außenbehälter kontaktiert.

Gemäß einer weiteren Ausführungsform weist die mehrlagige Isolationsschicht mehrere abwechselnd angeordnete Lagen aus Aluminiumfolie und Glasseide, Glasgittergewebe oder Glaspapier auf.

Die Lagen aus Glaspapier, Glasseide oder Glasgittergewebe dienen dabei als Abstandshalter zwischen den Lagen aus Aluminiumfolie, die als Reflektor dienen. Die Aluminiumfolie ist vorzugsweise perforiert und geprägt. Hierdurch kann die zwischen dem thermischen Schild und dem Außenbehälter angeordnete Isolationsschicht störungsfrei evakuiert werden. Auch wird ein unerwünschter mechanisch-thermischer Kontakt zwischen den Aluminiumfolienlagen reduziert. Dieser Kontakt könnte den sich durch Strahlungsaustausch einstellenden Temperaturgradient der Aluminiumfolienlagen stören.

Gemäß einer weiteren Ausführungsform sind die Lagen aus Aluminiumfolie und Glasseide, Glasgittergewebe oder Glaspapier spaltbehaftet auf dem thermischen Schild aufgebracht.

Unter spaltbehaftet ist zu verstehen, dass zwischen den Lagen aus Aluminiumfolie und den Lagen aus Glasseide, Glasgittergewebe oder Glaspapier jeweils evakuierbare Zwischenräume vorgesehen sind. Vorzugsweise sind die Lagen aus Aluminiumfolie und Glasseide, Glasgittergewebe oder Glaspapier der Isolationsschicht abweichend von dem Isolationselement des Innenbehälters flauschig in den zwischen den thermischen Schild und dem Außenbehälter vorgesehenen Zwischenraum eingebracht. Flauschig heißt hierbei, dass die Lagen aus Aluminiumfolie und Glaspapier nicht gepresst sind, so dass durch die Prägung und Perforierung der Aluminiumfolie die Isolationsschicht und damit der Zwischenraum störungsfrei evakuiert werden kann.

Gemäß einer weiteren Ausführungsform ist der Außenbehälter evakuiert.

Hierdurch ist eine sehr gute Wärmeisolierung gewährleistet, da ein Wärmeübertrag nur durch Strahlung und Restgasleitung möglich ist.

Gemäß einer weiteren Ausführungsform umschließt der thermische Schild den Innenbehälter vollständig.

Vorzugsweise ist der thermische Schild aus einem Aluminiumwerkstoff gefertigt. Insbesondere ist der thermische Schild aus einem hochreinen Aluminiumwerkstoff gefertigt. Hierdurch ergeben sich besonders gute Wärmetransport- und Wärmereflexionseigenschaften. Dadurch, dass der thermische Schild den Innenbehälter vollständig umschließt, ist gewährleistet, dass der Innenbehälter vollständig von Flächen umgeben ist, die eine der Siedetemperatur der kryogenen Flüssigkeit entsprechende Temperatur aufweisen.

Gemäß einer weiteren Ausführungsform weist der thermische Schild einen Basisabschnitt und zwei Deckelabschnitte auf, die den Basisabschnitt beidseitig stirnseitig abschließen.

Vorzugsweise sind die beiden Deckelabschnitte gewölbt. Insbesondere sind die Deckelabschnitte so an dem Basisabschnitt vorgesehen, dass diese von dem Basisabschnitt weg gewölbt sind. Einer der Deckelabschnitte ist vorzugsweise zwischen dem Kühlmittelbehälter und dem Innenbehälter angeordnet. Hierdurch ist auch bei einem sinkenden Flüssigkeitsstand in dem Kühlmittelbehälter gewährleistet, dass der Innenbehälter nur von Flächen umgeben ist, die eine dem Siedepunkt der kryogenen Flüssigkeit entsprechende Temperatur aufweisen.

Gemäß einer weiteren Ausführungsform ist der thermische Schild fluiddurchlässig.

Das heißt, der thermische Schild ist flüssigkeits- und gasdurchlässig. Hierzu kann der thermische Schild beispielsweise Durchbrüche, Lochungen oder Bohrungen aufweisen. Aufgrund der Fluiddurchlässigkeit kann der zwischen dem Innenbehälter und dem thermischen Schild vorgesehene Zwischenraum evakuiert werden.

Weitere mögliche Implementierungen des Transportbehälters umfassen auch nicht explizit genannte Kombinationen von zuvor oder im Folgenden bezüglich der Ausführungsbeispiele beschriebenen Merkmale oder Ausführungsformen. Dabei wird der Fachmann auch einzelne Aspekte als Verbesserungen oder Ergänzungen zu der jeweiligen Grundform des Transportbehälters hinzufügen.

Weitere vorteilhafte Ausgestaltungen des Transportbehälters sind Gegenstand der Unteransprüche sowie der im Folgenden beschriebenen Ausführungsbeispiele des Transportbehälters. Im Weiteren wird der Transportbehälter anhand von bevorzugten Ausführungsformen unter Bezugnahme auf die beigelegten Figuren näher erläutert.
Fig. 1 zeigt eine schematische Schnittansicht einer Ausführungsform eines Transportbehälters; und
Fig. 2 zeigt die Detailansicht II gemäß Fig. 1.

In den Figuren sind gleiche oder funktionsgleiche Elemente mit denselben Bezugszeichen versehen worden, sofern nichts anderes angegeben ist.

Die Fig. 1 zeigt eine stark vereinfachte schematische Schnittansicht einer Ausführungsform eines Transportbehälters 1 für flüssiges Helium He. Die Fig. 2 zeigt die Detailansicht II gemäß der Fig. 1. Im Folgenden wird auf die Fig. 1 und 2 gleichzeitig Bezug genommen.

Der Transportbehälter 1 kann auch als Helium-Transportbehälter bezeichnet werden. Der Transportbehälter 1 kann auch für andere kryogene Flüssigkeiten eingesetzt werden. Beispiele für kryogene Flüssigkeiten, oder kurz Kryogene, sind das zuvor erwähnte flüssige Helium He (Siedepunkt 1 bara: 4,222 K = -268,928 °C), flüssiger Wasserstoff H₂ (Siedepunkt 1 bara: 20,268 K = -252,882 °C), flüssiger Stickstoff N₂ (Siedepunkt 1 bara: 77,35 K = -195,80 °C) oder flüssiger Sauerstoff O₂ (Siedepunkt 1 bara: 90,18 K = -182,97 °C).

Der Transportbehälter 1 umfasst einen Außenbehälter 2. Der Außenbehälter 2 ist beispielsweise aus Edelstahl gefertigt. Der Außenbehälter 2 kann eine Länge I₂ von beispielsweise 10 m aufweisen. Der Außenbehälter 2 umfasst einen rohr- oder zylinderförmigen Basisabschnitt 3, der stirnseitig beidseits jeweils mit Hilfe eines Deckelabschnitts 4, 5, insbesondere mit Hilfe eines ersten Deckelabschnitts 4 und eines zweiten Deckelabschnitts 5, verschlossen ist. Der Basisabschnitt 3 kann im Querschnitt eine kreisrunde oder annähernd kreisrunde Geometrie aufweisen. Die Deckelabschnitte 4, 5 sind gewölbt. Die Deckelabschnitte 4, 5 sind gegensinnig gewölbt, so dass beide Deckelabschnitte 4, 5 bezüglich des Basisabschnitts 3 nach außen gewölbt sind. Der Außenbehälter 2 ist fluiddicht, insbesondere gasdicht. Der Außenbehälter 2 weist eine Symmetrie- oder Mittelachse M₁ auf, zu der der Außenbehälter 2 rotationssymmetrisch aufgebaut ist.

Der Transportbehälter 1 umfasst weiterhin einen Innenbehälter 6 zum Aufnehmen des flüssigen Heliums He. Der Innenbehälter 6 ist beispielsweise ebenfalls aus Edelstahl gefertigt. In dem Innenbehälter 6 können, solange sich das Helium He im Zweiphasengebiet befindet, eine Gaszone 7 mit verdampftem Helium He und eine Flüssigkeitszone 8 mit flüssigem Helium He vorgesehen sein. Der Innenbehälter 6 ist fluiddicht, insbesondere gasdicht, und kann ein Abblasventil zum gesteuerten Druckabbau umfassen. Der Innenbehälter 6 umfasst wie der Außenbehälter 2 einen rohr- oder zylinderförmigen Basisabschnitt 9, der beidseitig stirnseitig von Deckelabschnitten 10, 11, insbesondere einem ersten Deckelabschnitt 10 und einem zweiten Deckelabschnitt 11, verschlossen ist. Der Basisabschnitt 9 kann im Querschnitt eine kreisrunde oder annähernd kreisrunde Geometrie aufweisen.

Der Innenbehälter 6 ist, wie der Außenbehälter 2, rotationssymmetrisch zu der Mittelachse M₁ ausgebildet. Ein zwischen dem Innenbehälter 6 und dem Außenbehälter 2 vorgesehener Zwischenraum 12 ist evakuiert. Der Transportbehälter 1 umfasst weiterhin ein Kühlsystem 13 mit einem Kühlmittelbehälter 14. In dem Kühlmittelbehälter 14 ist eine kryogene Flüssigkeit, wie beispielsweise flüssiger Stickstoff N₂, aufgenommen. Der Kühlmittelbehälter 14 umfasst einen rohr- oder zylinderförmigen Basisabschnitt 15, der rotationssymmetrisch zu der Mittelachse M₁ aufgebaut sein kann. Der Basisabschnitt 15 kann im Querschnitt eine kreisrunde oder annähernd kreisrunde Geometrie aufweisen. Der Basisabschnitt 15 ist stirnseitig jeweils durch einen Deckelabschnitt 16, 17 verschlossen. Die Deckelabschnitte 16, 17 können gewölbt sein. Insbesondere sind die Deckelabschnitte 16, 17 in die gleiche Richtung gewölbt. Der Kühlmittelbehälter 14 kann auch einen abweichenden Aufbau haben.

In dem Kühlmittelbehälter 14 kann eine Gaszone 18 mit verdampftem Stickstoff N₂ und eine Flüssigkeitszone 19 mit flüssigem Stickstoff N₂ vorgesehen sein. In einer Axialrichtung A des Innenbehälters 6 ist der Kühlmittelbehälter 14 neben dem Innenbehälter 6 angeordnet. Zwischen dem Innenbehälter 6, insbesondere dem Deckelabschnitt 11 des Innenbehälters, und dem Kühlmittelbehälter 14, insbesondere dem Deckelabschnitt 16 des Kühlmittelbehälters 14, ist ein Zwischenraum 20 vorgesehen, der Teil des Zwischenraums 12 sein kann. Das heißt, der Zwischenraum 20 ist ebenfalls evakuiert.

Der Transportbehälter 1 umfasst weiterhin einen dem Kühlsystem 13 zugeordneten thermischen Schild 21. Der thermische Schild 21 ist in dem zwischen dem Innenbehälter 6 und dem Außenbehälter 2 vorgesehenen evakuierten Zwischenraum 12 angeordnet. Der thermische Schild 21 ist mit Hilfe des flüssigen Stickstoffs N₂ aktiv kühlbar oder aktiv gekühlt. Unter einer aktiven Kühlung ist vorliegend zu verstehen, dass der flüssige Stickstoff N₂ zur Kühlung des thermischen Schilds 21 durch diesen hindurchgeleitet oder an diesem entlang geleitet wird. Der thermische Schild 21 wird hierbei auf eine Temperatur abgekühlt, die etwa dem Siedepunkt des Stickstoffs N₂ entspricht.

Der thermische Schild 21 umfasst einen zylinder- oder rohrförmigen Basisabschnitt 22, der beidseitig von einem diesen stirnseitig abschließenden Deckelabschnitt 23, 24 abgeschlossen ist. Sowohl der Basisabschnitt 22 als auch die Deckelabschnitte 23, 24 sind mit Hilfe des Stickstoffs N₂ aktiv gekühlt. Der Basisabschnitt 22 kann im Querschnitt eine kreisrunde oder annähernd kreisrunde Geometrie aufweisen. Der thermische Schild 21 ist vorzugsweise ebenfalls rotationssymmetrisch zu der Mittelachse M₁ aufgebaut.

Ein erster Deckelabschnitt 23 des thermischen Schilds 21 ist zwischen dem Innenbehälter 6, insbesondere dem Deckelabschnitt 11 des Innenbehälters 6, und dem Kühlmittelbehälter 14, insbesondere dem Deckelabschnitt 16 des Kühlmittelbehälters 14, angeordnet. Ein zweiter Deckelabschnitt 24 des thermischen Schilds 21 ist dem Kühlmittelbehälter 14 abgewandt. Der thermische Schild 21 ist dabei selbsttragend. Das heißt, der thermische Schild 21 stützt sich weder auf dem Innenbehälter 6 noch auf dem Außenbehälter 2 ab. Hierzu kann an dem thermischen Schild 21 ein Tragring vorgesehen sein, der über Abstützungsstäbe, insbesondere Zugstäbe, an dem Außenbehälter 2 abgehängt ist. Weiterhin kann der Innenbehälter 6 über weitere Abstützungsstäbe an dem Tragring abgehängt sein. Der Wärmeeinfall durch die mechanischen Abstützungsstäbe wird teilweise durch den Tragring realisiert. Der Tragring besitzt Taschen, die eine größtmögliche thermische Länge der Abstützungsstäbe ermöglichen. Der Kühlmittelbehälter 14 besitzt Durchführungen für die mechanischen Abstützungsstäbe.

Der thermische Schild 21 ist fluiddurchlässig. Das heißt, ein Zwischenraum 25 zwischen dem Innenbehälter 6 und dem thermischen Schild 21 ist in Fluidverbindung mit dem Zwischenraum 12. Hierdurch können die Zwischenräume 12, 25 gleichzeitig evakuiert werden. In dem thermischen Schild 21 können Bohrungen, Durchbrüche oder dergleichen vorgesehen sein, um ein Evakuieren der Zwischenräume 12, 25 zu ermöglichen. Der thermische Schild 21 ist vorzugsweise aus einem hochreinen Aluminiumwerkstoff gefertigt.

Der erste Deckelabschnitt 23 des thermischen Schilds 21 schirmt den Kühlmittelbehälter 14 vollständig gegenüber dem Innenbehälter 6 ab. Das heißt, mit Blickrichtung von dem Innenbehälter 6 auf den Kühlmittelbehälter 14 ist der Kühlmittelbehälter 14 vollständig von dem ersten Deckelabschnitt 23 des thermischen Schilds 21 abgedeckt. Insbesondere umschließt der thermische Schild 21 den Innenbehälter 6 vollständig. Das heißt, der Innenbehälter 6 ist vollständig innerhalb des thermischen Schilds 21 angeordnet, wobei der thermische Schild 21, wie zuvor schon erwähnt, nicht fluiddicht ist.

Der thermische Schild 21 umfasst zum aktiven Kühlen desselben zumindest eine, bevorzugt jedoch mehrere Kühlleitungen. Beispielsweise kann der thermische Schild 21 sechs Kühlleitungen aufweisen. Die Kühlleitung oder die Kühlleitungen sind in Fluidverbindung mit dem Kühlmittelbehälter 14, so dass der flüssige Stickstoff N₂ von dem Kühlmittelbehälter 14 in die Kühlleitung oder in die Kühlleitungen strömen kann. Das Kühlsystem 13 kann weiterhin einen in der Fig. 1 nicht gezeigten Phasenseparator umfassen, der dazu eingerichtet ist, gasförmigen Stickstoff N₂ von flüssigem Stickstoff N₂ zu trennen. Über den Phasenseparator kann der gasförmige Stickstoff N₂ aus dem Kühlsystem 13 abgeblasen werden.

Die Kühlleitung oder die Kühlleitungen sind sowohl an dem Basisabschnitt 22 als auch an den Deckelabschnitten 23, 24 des thermischen Schilds 21 vorgesehen. Die Kühlleitung oder die Kühlleitungen weisen gegenüber einer Horizontalen H, die senkrecht zu einer Schwerkraftrichtung g angeordnet ist, eine Steigung auf. Insbesondere schließt die Kühlleitung oder schließen die Kühlleitungen mit der Horizontalen H einen Winkel von größer als 3° ein.

Der Innenbehälter 6 umfasst weiterhin ein in der Fig. 2 ausschnittsweise gezeigtes Isolationselement 26. Das Isolationselement 26 umschließt den Innenbehälter 6 vollständig. Das heißt, das Isolationselement 26 ist sowohl an dem Basisabschnitt 9 als auch an den Deckelabschnitten 10, 11 des Innenbehälters 6 vorgesehen. Das Isolationselement 26 ist zwischen dem Innenbehälter 6 und dem thermischen Schild 21 vorgesehen. Das heißt, das Isolationselement 26 ist in dem Zwischenraum 25 angeordnet. Das Isolationselement 26 weist außenseitig, das heißt, dem thermischen Schild 21 zugewandt, eine hochreflektierende Kupferschicht 27 auf. Die Kupferschicht 27 ist metallisch blank. Das heißt, die Kupferschicht 27 weist keine Oberflächenbeschichtung oder Oxidschicht auf. Die Kupferschicht 27 kann beispielsweise eine Kupferfolie oder eine mit Kupfer bedampfte Aluminiumfolie sein.

Die eigentliche thermische Dämmung des Innenbehälters 6 zum Temperaturniveau des flüssigen Stickstoffs N₂ des thermischen Schilds 21 erfolgt durch die Kupferschicht 27. Vorzugsweise ist die Kupferschicht 27 eine glatte Folie aus hochreinem blanken Kupfer, die stramm und ohne Falten um eine zwischen der Kupferschicht 27 und dem Innenbehälter 6 angeordnete mehrlagige Isolationsschicht 28 aufgezogen ist. Die Isolationsschicht 28 umfasst mehrere abwechselnd angeordnete Schichten oder Lagen aus perforierter und geprägter Aluminiumfolie 29 als Reflektor und Glaspapier 30 als Abstandshalter und als Dämmung beim Vakuumzusammenbruch zwischen den Aluminiumfolien 29. Die Isolationsschicht 28 kann 10-lagig sein. Die Lagen aus Aluminiumfolie 29 und Glaspapier 30 sind spaltfrei auf dem Innenbehälter 6 aufgebracht, das heißt, gepresst. Die Isolationsschicht 28 kann eine sogenannte MLI sein. Der Innenbehälter 6 und auch das Isolationselement 26 weisen außenseitig etwa eine dem Siedepunkt des Heliums He entsprechende Temperatur auf. Bei der Montage der Isolationsschicht 28 wird darauf geachtet, dass die Lagen aus Aluminiumfolie 29 und Glaspapier 30 eine möglichst große mechanische Pressung haben, um zu erreichen, dass alle Lagen der Isolationsschicht 28 möglichst isotherm sind.

Zwischen dem Isolationselement 26 und dem thermischen Schild 21 ist ein den Innenbehälter 6 vollständig umlaufender Spalt 31 vorgesehen. Der Spalt 31 ist auch zwischen dem Isolationselement 26 und den Deckelabschnitten 23, 24 des thermischen Schilds 21 vorgesehen. Der Spalt 31 weist eine Spaltbreite b₃₁ auf. Die Spaltbreite b₃₁ beträgt vorzugsweise 5 bis 15 mm, bevorzugt jedoch 10 mm. Der Spalt 31 ist evakuiert. Insbesondere ist der Spalt 31 Teil des Zwischenraums 25. Der Zwischenraum 25 ist dabei bis auf den Spalt 31 von dem Isolationselement 26 aufgefüllt.

Zwischen dem thermischen Schild 21 und dem Außenbehälter 2 kann eine weitere mehrlagige Isolationsschicht 32, insbesondere ebenfalls eine MLI, angeordnet sein, die den Zwischenraum 12 völlig ausfüllt und somit den thermischen Schild 21 außenseitig und den Außenbehälter 2 innenseitig kontaktiert. Die Isolationsschicht 32 ist sowohl zwischen den jeweiligen Basisabschnitten 3, 22 als auch zwischen dem Deckelabschnitt 24 des thermischen Schilds 21 und dem Deckelabschnitt 4 des Außenbehälters 2 sowie zwischen dem Deckelabschnitt 23 des thermischen Schilds 21 und dem Kühlmittelbehälter 14 vorgesehen. Die Isolationsschicht 32 umfasst ebenfalls abwechselnd angeordnete Schichten oder Lagen aus Aluminiumfolie 33 und Glasseide, oder Glasgittergewebe Glaspapier 34, die allerdings hierbei abweichend von dem zuvor beschriebenen Isolationselement 26 des Innenbehälters 6 flauschig in den Zwischenraum 12 eingebracht sind. Flauschig heißt hierbei, dass die Lagen aus Aluminiumfolie 33 und Glaspapier 34 nicht gepresst sind, so dass durch die Prägung und Perforierung der Aluminiumfolie 33 die Isolationsschicht 32 und damit der Zwischenraum 12 steuerungsfrei evakuiert werden kann.

Mit Hilfe des Spalts 31 ist der thermische Schild 21 umlaufend beabstandet von der Kupferschicht 27 des Isolationselements 26 des Innenbehälters 6 angeordnet und berührt diese nicht. Der Wärmeeinfall durch Strahlung wird dadurch auf das physikalisch mögliche Minimum reduziert. Wärme von den Oberflächen des Innenbehälters 6 zu dem thermischen Schild 21 wird nur durch Strahlung und Restgasleitung übertragen.

Die Funktionsweise des Transportbehälters 1 wird im Folgenden erläutert. Vor dem Befüllen des Innenbehälters 6 mit dem flüssigen Helium He wird zunächst der thermische Schild 21 mit Hilfe von tiefkaltem anfangs gasförmigen und später flüssigen Stickstoffs N₂ zumindest annähernd oder ganz bis auf den Siedepunkt (1,3 bara, 79,5 K) des flüssigen Stickstoffs N₂ abgekühlt. Der Innenbehälter 6 wird dabei noch nicht aktiv gekühlt. Bei dem Abkühlen des thermischen Schilds 21 wird das sich noch in dem Zwischenraum 12 befindliche Vakuum-Restgas an dem thermischen Schild 21 ausgefroren. Hierdurch kann bei einem Befüllen des Innenbehälters 6 mit dem flüssigen Helium He verhindert werden, dass das Vakuum-Restgas außenseitig auf dem Innenbehälter 6 ausgefroren wird und somit die metallisch blanke Oberfläche der Kupferschicht 27 des Isolationselements 26 des Innenbehälters 6 verunreinigt. Sobald der thermische Schild 21 und der Speicherbehälter 14 vollständig abgekühlt sind und der Kühlmittelbehälter 14 wieder aufgefüllt ist, wird der Innenbehälter 6 mit dem flüssigen Helium He befüllt.

Der Transportbehälter 1 kann zum Transportieren des flüssigen Heliums He nun auf ein Transportfahrzeug, wie beispielsweise einen Lastkraftwagen oder ein Schiff, verbracht werden. Hierbei wird der thermische Schild 21 kontinuierlich mit Hilfe des flüssigen Stickstoffs N₂ gekühlt. Der flüssige Stickstoff N₂ wird dabei verbraucht und siedet in den Kühlleitungen des Kühlsystems 13. Dabei entstehende Gasblasen werden durch den in dem Kühlsystem 13 bezüglich der Schwerkraftrichtung g am höchsten angeordneten Phasenseparator zugeführt. Mit Hilfe des Phasenseparators kann der sich in dem Kühlsystem 13 befindliche gasförmige Stickstoff N₂ abgeblasen werden, wodurch der flüssige Stickstoff N₂ aus dem Kühlmittelbehälter 14 nachströmen kann.

Da wegen des Spalts 31 die Kupferschicht 27 keinen mechanischen Kontakt zu dem thermischen Schild 21 hat, kann Wärme nur durch Strahlung und Restgasleitung von den Oberflächen des Innenbehälters 6 auf den thermischen Schild 21 übertragen werden. Da die Kupferschicht stramm auf die Isolationsschicht 28 aufgezogen ist, hat diese einen guten mechanischen Kontakt mit der Isolationsschicht 28 und die Kupferschicht 27 hat ebenfalls eine Temperatur, die nahe der Temperatur des Heliums He liegt. Da der Emissionsgrad oder die Emissivität der Kupferschicht 27 mit abnehmender Temperatur abnimmt, nimmt auch der Wärmeübergang durch Strahlung ab, so dass der Gesamtwärmeeinfall auf den Innenbehälter 6 über die Haltezeit des Heliums He auf unter 6 W gedrückt werden kann. Der Emissionsgrad eines Körpers gibt an, wie viel Strahlung er im Vergleich zu einem idealen Wärmestrahler, einem schwarzen Körper, abgibt.

Dadurch, dass der Innenbehälter 6 von dem thermischen Schild 21 vollständig umgeben ist, ist gewährleistet, dass der Innenbehälter 6 nur von Flächen umgeben ist, die eine dem Siedepunkt (1,3 bara, 78,5 K) von Stickstoff N₂ entsprechende Temperatur aufweisen. Hierdurch besteht zwischen dem thermischen Schild 21 (78,5 K) und dem Innenbehälter (4,2 - 6 K) nur eine geringe Temperaturdifferenz. Hierdurch kann die Haltezeit für das flüssige Helium He im Vergleich zu bekannten Transportbehältern deutlich verlängert werden. Der Transportbehälter 1 weist insbesondere eine Helium-Haltezeit von mindestens 45 Tagen auf, und der Vorrat an flüssigem Stickstoff N₂ reicht für mindestens 40 Tage aus. Das Isolationselement 26 hat die Funktion einer Notisolierung für den Innenbehälter 6 für den Fall eines Vakuumzusammenbruchs.

Obwohl die vorliegende Erfindung anhand von Ausführungsbeispielen beschrieben wurde, ist sie innerhalb des Umfangs der Ansprüche vielfältig modifizierbar.

### Verwendete Bezuaszeichen

- 1: Transportbehälter
- 2: Außenbehälter
- 3: Basisabschnitt
- 4: Deckelabschnitt
- 5: Deckelabschnitt
- 6: Innenbehälter
- 7: Gaszone
- 8: Flüssigkeitszone
- 9: Basisabschnitt
- 10: Deckelabschnitt
- 11: Deckelabschnitt
- 12: Zwischenraum
- 13: Kühlsystem
- 14: Kühlmittelbehälter
- 15: Basisabschnitt
- 16: Deckelabschnitt
- 17: Deckelabschnitt
- 18: Gaszone
- 19: Flüssigkeitszone
- 20: Zwischenraum
- 21: Schild
- 22: Basisabschnitt
- 23: Deckelabschnitt
- 24: Deckelabschnitt
- 25: Zwischenraum
- 26: Isolationselement
- 27: Kupferschicht
- 28: Isolationsschicht
- 29: Aluminiumfolie
- 30: Glaspapier
- 31: Spalt
- 32: Isolationsschicht
- 33: Aluminiumfolie
- 34: Glaspapier

- A: Axialrichtung
- b₃₁: Spaltbreite
- g: Schwerkraftrichtung
- H: Horizontale
- He: Helium
- H₂: Wasserstoff
- I₂: Länge
- M₁: Mittelachse
- N₂: Stickstoff
- O₂: Sauerstoff

## Patentansprüche

1. Transportbehälter (1) für Helium (He), mit einem Innenbehälter (6) zum Aufnehmen des Heliums (He), einem Isolationselement (26), das außenseitig an dem Innenbehälter (6) vorgesehen ist, einem Kühlmittelbehälter (14) zum Aufnehmen einer kryogenen Flüssigkeit (N₂), einem Außenbehälter (2), in dem der Innenbehälter (6) und der Kühlmittelbehälter (14) aufgenommen sind, und einem thermischen Schild (21), der mit Hilfe der kryogenen Flüssigkeit (N₂) aktiv kühlbar ist und in dem der Innenbehälter (6) aufgenommen ist, wobei zwischen dem Isolationselement (26) und dem thermischen Schild (21) ein umlaufender Spalt (31) vorgesehen ist, wobei das Isolationselement (26) eine dem thermischen Schild (21) zugewandte Kupferschicht (27) aufweist, **dadurch gekennzeichnet, dass** das Isolationselement (26) eine zwischen dem Innenbehälter (6) und der Kupferschicht (27) angeordnete mehrlagige Isolationsschicht (28) aufweist.

2. Transportbehälter nach Anspruch 1, wobei der umlaufende Spalt (31) eine Spaltbreite (b₃₁) von 5 bis 15 Millimeter, bevorzugt von 10 Millimeter, aufweist.

3. Transportbehälter nach Anspruch 1 oder 2, wobei der umlaufende Spalt (31) evakuiert ist.

4. Transportbehälter nach einem der Ansprüche 1 - 3, wobei die mehrlagige Isolationsschicht (28) mehrere abwechselnd angeordnete Lagen aus Aluminiumfolie (29) und Glaspapier (30) aufweist.

5. Transportbehälter nach Anspruch 4, wobei die Lagen aus Aluminiumfolie (29) und Glaspapier (30) spaltfrei auf dem Innenbehälter (6) aufgebracht sind.

6. Transportbehälter nach einem der Ansprüche 1 - 5, wobei die Kupferschicht (27) eine Kupferfolie ist.

7. Transportbehälter nach einem der Ansprüche 1 - 6, ferner umfassend eine zwischen dem thermischen Schild (21) und dem Außenbehälter (2) angeordnete mehrlagige Isolationsschicht (32).

8. Transportbehälter nach Anspruch 7, wobei die mehrlagige Isolationsschicht (32) mehrere abwechselnd angeordnete Lagen aus Aluminiumfolie (33) und Glasseide, Glasgittergewebe oder Glaspapier (34) aufweist.

9. Transportbehälter nach Anspruch 8, wobei die Lagen aus Aluminiumfolie (33) und Glasseide, Glasgittergewebe oder Glaspapier (34) spaltbehaftet auf dem thermischen Schild (21) aufgebracht sind.

10. Transportbehälter nach einem der Ansprüche 1 - 9, wobei der Außenbehälter (2) evakuiert ist.

11. Transportbehälter nach einem der Ansprüche 1 - 10, wobei der thermische Schild (21) den Innenbehälter (6) vollständig umschließt.

12. Transportbehälter nach einem der Ansprüche 1 - 11, wobei der thermische Schild (21) einen Basisabschnitt (22) und zwei Deckelabschnitte (23, 24) aufweist, die den Basisabschnitt (22) beidseitig stirnseitig abschließen.

13. Transportbehälter nach einem der Ansprüche 1 - 12, wobei der thermische Schild (21) fluiddurchlässig ist.

## Claims

1. A transport container (1) for helium (He), having an inner container (6) for receiving the helium (He), an insulation element (26) provided on the outside of the inner container (6), a coolant container (14) for receiving a cryogenic liquid (N2), an outer container (2) in which the inner container (6) and the coolant container (14) are received, and a thermal shield (21) that can be actively cooled with the assistance of the cryogenic liquid (N₂) and in which the inner container (6) is received, wherein a circumferential gap (31) is provided between the insulation element (26) and the thermal shield (21), wherein the insulation element (26) has a copper layer (27) facing toward the thermal shield (21), **characterized in that** the insulation element (26) has a multi-layer insulation layer (28) arranged between the inner container (6) and the copper layer (27).

2. The transport container according to claim 1, wherein the circumferential gap (31) has a gap width (b₃₁) of 5 to 15 millimeters, preferably of 10 millimeters.

3. The transport container according to claim 1 or 2, wherein the circumferential gap (31) is evacuated.

4. The transport container according to one of the claims 1 - 3, wherein the multi-layer insulation layer (28) has a plurality of alternating layers made of aluminum foil (29) and glass paper (30).

5. The transport container according to claim 4, wherein the layers of aluminum foil (29) and glass paper (30) are applied onto the inner container (6) without any gaps.

6. The transport container according to one of the claims 1 - 5, wherein the copper layer (27) is a copper foil.

7. The transport container according to one of the claims 1 - 6, further comprising a multi-layer insulation layer (32) arranged between the thermal shield (21) and the outer container (2).

8. The transport container according to claim 7, wherein the multi-layer insulation layer (32) has a plurality of alternating layers made of aluminum foil (33) and glass silk, glass fiber meshes, or glass paper (34).

9. The transport container according to claim 8, wherein the layers made of aluminum foil (33) and glass silk, glass fiber meshes, or glass paper (34) are applied onto the thermal shield (21) with gaps.

10. The transport container according to one of the claims 1 - 9, wherein the outer container (2) is evacuated.

11. The transport container according to one of the claims 1 - 10, wherein the thermal shield (21) completely encloses the inner container (6).

12. The transport container according to one of the claims 1 - 11, wherein the thermal shield (21) has a base portion (22) and two lid portions (23, 24) that terminate the base portion (22) at the front on both sides.

13. The transport container according to one of the claims 1 - 12, wherein the thermal shield (21) is fluid-permeable.

## Revendications

1. Conteneur (1) de transport pour de l'hélium (He), comprenant un conteneur interne (6) destiné à recevoir l'hélium (He), un élément d'isolation (26), qui est prévu sur le côté externe du conteneur interne (6), un conteneur de liquide de refroidissement (14) destiné à recevoir un fluide cryogénique (N₂), un conteneur externe (2), dans lequel le conteneur interne (6) et le conteneur de liquide de refroidissement (14) sont reçus, ainsi qu'un bouclier thermique (21), qui peut être refroidi de manière active à l'aide du fluide cryogénique (N₂) et dans lequel le conteneur interne (6) est reçu, une fente périphérique (31) étant prévue entre l'élément d'isolation (26) et le bouclier thermique (21), l'élément d'isolation (26) présentant une couche de cuivre (27) orientée vers le bouclier thermique (21), **caractérisé en ce que** l'élément d'isolation (26) présente une couche d'isolation (28) multicouche disposée entre le conteneur interne (6) et la couche de cuivre (27).

2. Conteneur de transport selon la revendication 1, la fente périphérique (31) présentant une largeur de fente (b₃₁) de 5 à 15 millimètres, de préférence de 10 millimètres.

3. Conteneur de transport selon la revendication 1 ou 2, la fente périphérique (31) étant évacuée.

4. Conteneur de transport selon l'une quelconque des revendications 1 à 3, la couche d'isolation (28) multicouche présentant plusieurs couches en feuille d'aluminium (29) et en papier de verre (30) disposées de manière alternée.

5. Conteneur de transport selon la revendication 4, les couches en feuille d'aluminium (29) et en papier de verre (30) étant appliquées sans fente sur le conteneur interne (6).

6. Conteneur de transport selon l'une quelconque des revendications 1 à 5, la couche de cuivre (27) étant une feuille de cuivre.

7. Conteneur de transport selon l'une quelconque des revendications 1 à 6, comprenant en outre une couche d'isolation (32) multicouche disposée entre le bouclier thermique (21) et le conteneur externe (2).

8. Conteneur de transport selon la revendication 7, la couche d'isolation (32) multicouche présentant plusieurs couches en feuille d'aluminium (33) et en soie de verre, voile en fibres de verre ou papier de verre (34) disposées de manière alternée.

9. Conteneur de transport selon la revendication 8, les couches en feuille d'aluminium (33) et en soie de verre, voile en fibres de verre ou papier de verre (34) étant appliquées sans fente sur le bouclier thermique (21).

10. Conteneur de transport selon l'une quelconque des revendications 1 à 9, le conteneur externe (2) étant évacué.

11. Conteneur de transport selon l'une quelconque des revendications 1 à 10, le bouclier thermique (21) entourant complètement le conteneur interne (6).

12. Conteneur de transport selon l'une quelconque des revendications 1 à 11, le bouclier thermique (21) présentant une section de base (22) et deux sections de couvercle (23, 24), lesquelles ferment la section de base (22) des deux côtés, côté avant.

13. Conteneur de transport selon l'une quelconque des revendications 1 à 12, le bouclier thermique (21) étant perméable aux fluides.
